# FASCICULE DE BREVET EUROPEEN

(11) **EP 0 134 040 B1**
(45) Date de publication et mention de la délivrance du brevet: **11.05.1988**
(21) Numéro de dépôt: 84110063.9
(22) Date de dépôt: 23.08.1984
(51) Int. Cl.: F23J 7/00

(54) **Procédé d'injection d'un matériel pulvérulent dans un foyer de chaudière, et dispositif de mise en oeuvre de ce procédé**
Verfahren zum Zuführen von pulverförmigem Material in einem Kesselfeuerraum und Vorrichtung zum Durchführen dieses Verfahrens
Method for the injection of a pulverulent material into a combustion chamber of a boiler, and device for carrying out this method

(30) Priorité: 26.08.1983 FR 8313779
(43) Date de publication de la demande: 13.03.1985
(73) Titulaire: STEIN INDUSTRIE Société Anonyme dite:, F-78140 Vélizy Villacoublay (FR); HOUILLERES DE BASSIN DU CENTRE ET DU MIDI Etablissement Public à Caractère Industriel et Commercial, F-42002 Saint Etienne Cedex (FR)
(72) Inventeur: Malaubier, François, F-92350 Le Plessis Robinson (FR); Vandycke, Michel, F-75013 Paris (FR); Auric, Bernard, F-13590 Meyreuil (FR)
(74) Mandataire: Weinmiller, Jürgen

(56) Documents cités:
- DE-A- 1 601 959
- DE-A- 3 133 321
- FR-A- 2 349 368
- US-A- 3 746 498

## Description

La présente invention concerne un procédé d'injection d'un matériau pulvérulent dans un foyer de chaudière à combustible solide fossile, dans lequel on met en suspension le matériau pulvérulent dans un gaz, puis introduit celui-ci dans le foyer. Elle s'étend en outre à un dispositif de mise en oeuvre de ce procédé.

On a déjà proposé dans une publication de A. L. Plumley, O. D. Whiddon, F. W. Shutko et J. Jonakin, présentée à l'American Power Confe- rence, Chicago, 1967, de mettre en suspension de la dolomie dans de l'air injecté dans la rangée supérieure de brûleurs d'un foyer de chaudière à charbon pulvérisé, afin de réduire les quantités d'anhydrides sulfureux et sulfurique formées dans le foyer, par réaction avec ceux-ci entrainant la formation de sulfate de magnésium, et par suite de réduire la corrosion dans les faisceaux d'échange de chaleur avec les fumées du foyer. Toutefois, si l'anhydride sulfurique paraissait totalement éliminé dans les fumées, le pourcentage d'élimination de l'anhydride sulfureux était faible.

D'autres publications, notamment celle de K. Hein et A. Schiffers, Brennst.-Wârme-Kraft, 31, 1979, n° 10, p. 389-391, ont proposé de mélanger des additifs tels que le chaux éteinte, le carbonate de calcium ou la chaux vive, à du lignite avant son broyage et son introduction à l'état pulvérulent dans un foyer de chaudière, en vue de réduire les émissions d'anhydrides sulfureux et sulfurique à la cheminée de la chaudière.

La présente invention a pour but de procurer un procède d'injection d'un matériau pulvérulent dans un foyer de chaudière qui assure un meilleur contact entre les grains de matériau pulvérulent et les gaz de combustion, et par suite améliore l'efficacité de l'injection de matériau pulvérulent, et notamment le pourcentage de réduction des teneurs en anhydrides sulfureux et sulfurique dans les fumées à la sortie de la chaudière dans le cas où le matériau pulvérulent est un oxyde ou un sel de métal alcalino-terreux ou alcalin susceptible de fixer ces anhydrides pour former un sulfate. Elle a encore pour but de permettre d'injecter des quantités importantes de matériau pulvérulent et d'assurer une bonne dispersion de celui-ci dans le foyer sans perturber de façon notable le fonctionnement de la chaudière.

Le procédé selon l'invention est caractérisé en ce que l'on effectue la mise en suspension du matériau pulvérulent dans un faible débit de gaz, que l'on introduit dans le foyer à faible vitesse, et en ce que l'on introduit dans le foyer autour du gaz de mise en suspension ou un peu au-dessous de celui-ci un débit d'air chaud ou de gaz chaud auxiliaires d'au moins 1 Kg par Kg de matériau en suspension dans ledit gaz, à une vitesse comprise à son débouché dans le foyer entre 30 et 70 m/s.

Il répond en outre de préférence à au moins l'une des caractéristiques suivantes:

Le gaz de mise en suspension du matériau pulvérulent est de l'air froid.

. L'on injecte le gaz chargé de matériau pulvérulent en plusieurs points sur le pourtour du foyer.

L'air chaud introduit dans le foyer autour ou un peu au-dessous du gaz de mise en suspension est prélevé sur l'alimentation du foyer en air de combustion.

Le gaz chargé de matériau pulvérulent est injecté dans le foyer à un niveau où la température maximale des fumées est comprise entre 1000° et 1500°C.

Les points d'injection dans le foyer sont choisis de façon que le temps de séjour du matériau pulvérulent dans le foyer entre son niveau d'injection et le niveau où la température des fumées est réduite à 800°C soit suffisant pour que le matériau pulvérulent réagisse chimiquement.

L'invention s'étend en outre à un dispositif d'injection de matériau pulvérulent dans un foyer de chaudière à combustible solide fossile, selon le procédé ci-dessus, caractérisé en ce qu'il comprend au moins une buse d'injection dans le foyer de matériau pulvérulent en suspension dans un faible débit de gaz, et au moins une buse d'injection d'un débit plus élevé d'air chaud ou de gaz chaud autour ou un peu au-dessous de la buse d'injection de gaz porteur du matériau pulvérulent, en débit d'au moins 1 Kg par Kg de matériau en suspension dans ledit gaz porteur.

L'invention s'applique aux chaudières à combustible solide fossile, charbon ou lignite, que ceux-ci soient introduits dans le chaudière à l'état pulvérisé, à l'état granulaire, sur une grille ou éventuellement à l'aide de projecteurs, ou y soient mis en suspension en lit fluide.

Le matériau pulvérulent peut être un oxyde alcalino-terreux ou alcalin, ou un sel de métal alcalino-terreux ou alcalin, par exemple de la chaux vive ou éteinte, du calcaire, de la magnésie, de la dolomie, son effet étant alors de réagir sur les anhydrides sulfureux et sulfurique formés au cours de la combustion du combustible solide en formant un sulfate solide, et en réduisant de ce fait la teneur des fumées en ces anhydrides. Mais ce peut être aussi un matériau destiné à modifier la fusibilité des cendres, ou plus généralement à influer sur les réactions chimiques se produisant dans le foyer.

Il est décrit ci-après, à titre d'exemple et en référence aux figures du dessin annexé, un dispositif d'injection de chaux vive dans un foyer de chaudière à charbon pulvérisé.
La figure 1 représente en coupe verticale une buse d'injection de l'air froid chargé de chaux entourée d'une buse annulaire d'injection d'air chaud.
La figure 2 représente schématiquement en coupe verticale les niveaux d'injection d'air froid chargé de chaux, d'air chaud de maintien en suspension de la chaux et d'air de combustion dans le foyer de la chaudière.
La figure 3 représente en coupe horizontale une disposition possible des buses d'injection d'air froid chargé de chaux dans la chaudière.

Dans la figure 1, l'airfroid chargé de chaux dans un dispositif doseur (non représenté), arrive par la buse 1 qui débouche dans la paroi 2 du foyer 3. Cet air pourrait être remplacé par de l'air chaud ou par des fumées recyclées.

La buse 1 est entourée par la buse annulaire 4 d'air chaud, à une température de 250° à 320°C, prélevé sur le circuit d'air de combustion, dont le débit est réglable par le volet 5. La veine annulaire d'air chaud entourant la veine d'air froid chargé de chaux assure une répartition de la chaux dans toute la section droite du foyer, et évite en particulier que les grains de chaux ne se dirigent vers le bas du foyer le long de sa paroi.

Dans la figure 2, le niveau 11 des injecteurs de chaux dans l'air froid correspond à une température maximale des fumées de 1350°C. La hauteur H séparant ce niveau de celui des surchauffeurs de vapeur 6, où la température maximale des fumées est d'environ 800°C, est telle que le temps de séjour des particules de chaux dans la chaudière entre ces deux niveaux soit d'enyiron 2 secondes, ce qui leur permet de réagir dans une large mesure avec les anhydrides sulfureux et sulfurique, sans cependant être portées à une température trop élevée qui entrainerait leur fusion superficielle et une diminution de leur réactivité.

L'air chaud de maintien en suspension de la chaux pénètre dans le tuyau au niveau 15, un peu au-dessous du niveau d'injection de la chaux. Enfin les brûleurs à charbon pulvérisé sont disposés aux niveaux 12, 13 et 14, notablement au-dessous des injecteurs de chaux et d'air chaud.

La figure 13 représente la disposition des injecteurs de chaux 11A, 11B, 11C, 11D en section droite horizontale, dans les angles du foyer. D'autres dispositions seraient cependant possibles. Les injecteurs pourraient être disposés sur deux faces opposées du foyer (par exemple face avant et face arrière) dans le cas d'un foyer à chauffe frontale.

## Revendications

1. Procédé d'injection d'un matériau pulvérulent dans un foyer de chaudière à combustible solide fossile, dans lequel on met en suspension le matériau pulvérulent dans un gaz, puis introduit celui-ci dans le foyer, caractérisé en ce que l'on effectue la mise en suspension dans un faible débit de gaz, que l'on introduit (1) dans le foyer à faible vitesse, et en ce que l'on introduit (4) dans le foyer autour du gaz de mise en suspension ou un peu au-dessous de celui-ci un débit d'air chaud ou de gaz chaud auxiliaires d'au moins 1 Kg par Kg de matériau en suspension dans ledit gaz, à une vitesse comprise à son débouché dans le foyer entre 30 et 70 m/s.

2. Procédé selon la revendication 1, caractérisé en ce que le gaz de mise en suspension du matériau pulvérulent est de l'air froid.

3. Procédé selon les revendications 1 ou 2, caractérisé en ce que l'on injecte le gaz chargé de matériau pulvérulent en plusieurs points sur le pourtour du foyer (11A, 11B, 11C, 11D, figure 3).

4. Procédé selon l'une des revendications 1 à 3, caractérisé en ce que l'air chaud introduit dans le foyer autour ou un peu au-dessous du gaz de mise en suspension est prélevé sur l'alimentation du foyer en air de combustion.

5. Procédé selon l'une des revendications 1 à 4, caractérisé en ce que le gaz chargé de matériau pulvérulent est injecté dans le foyer à un niveau où la température maximale des fumées est comprise entre 1000° et 1500°C.

6. Procédé selon l'une des revendications 1 à 5, pour l'injection de chaux dans un foyer de chaudière à charbon, caractérisé en ce que les points d'injection dans le foyer sont choisis de façon que le temps de séjour de la chaux pulvérulente dans le foyer entre son niveau d'injection et le niveau où la température des fumées est réduite à 800°C soit d'environ 2 secondes.

7. Dispositif d'injection d'un matériau pulvérulent dans un foyer (3) de chaudière à combustible solide fossile pour la mise en oeuvre du procédé selon l'une quelconque des revendications 1 à 6, caractérisé en ce qu'il comprend une buse (1) d'injection dans le foyer de matériau pulvérulent en suspension dans un faible débit de gaz, et au moins une buse (4) d'injection d'air chaud ou de gaz chaud autour ou un peu au-dessous de la buse d'injection de gaz porteur du matériau pulvérulent, en débit d'au moins 1 kg par Kg de matériau en suspension dans ledit gaz porteur.

## Patentansprüche

1. Verfahren zum Einspeisen von pulverförmigem Material in einen mit fossilen Festbrennstoffen beheizten Heizkessel, in dem das pulverförmige Material in einem Gas in Suspension gebracht und diese Suspension dann in den Brennraum eingeführt wird, dadurch gekennzeichnet, daß man das pulverförmige Material in einem geringen Gasstrom in Suspension bringt und mit geringer Geschwindigkeit in den Brennraum einspeist (1), und daß man in den Brennraum um den Gasstrom, der die Suspension trägt, oder knapp unterhalb dieses Stroms, einen Hilfsstrom warmer Luft oder warmen Gases einspeist (4) und zwar mindestens ein Kilo pro Kilogramm in Suspension gebrachten Materials und mit einer Geschwindigkeit, die am Einlaß in den Brennraum zwischen 30 und 70 m/s beträgt.

2. Verfahren nach Anspruch 1, dadurch gekennzeichnet, daß das Gas, mit dem das pulverförmige Material in Suspension gebracht wird, kalte Luft ist.

3. Verfahren nach Anspruch 1 oder 2, dadurch gekennzeichnet, daß das mit dem pulverförmigen Material befrachtete Gas an verschiedenen Punkten über den Umfang des Brennraums (11A, 11 B, 11C, 11D, Fig. 3) eingespeist wird.

4. Verfahren nach einem der Ansprüche 1 bis 3, dadurch gekennzeichnet, daß die warme Luft, die in den Brennraum um das die Suspension bildende Gas herum oder knapp unterhalb dieses Gases eingespeist wird, aus der Versorgungsleitung des Brennraums mit Verbrennungsluft entnommen wird.

5. Verfahren nach einem der Ansprüche 1 bis 4, dadurch gekennzeichnet, daß das mit pulverförmigen Material befrachtete Gas in den Brennraum in einer Höhe eingespeist wird, in der die höchste Rauchgastemperatur zwischen 1000 und 1500°C liegt.

6. Verfahren nach einem der Ansprüche 1 bis 5 zum Einspeisen von Kalk in einen Kohlebrennraum, dadurch gekennzeichnet, daß die Einspeisepunkte in den Brennraum so gewählt sind, daß die Verweildauer des pulverförmigen Kalks im Brennraum zwischen seinem Einspeiseniveau und dem Niveau, bei dem die Temperatur der Rauchgase auf 800°C abgesunken ist, etwa 2 Sekunden beträgt.

7. Vorrichtung zum Einspeisen eines pulverförmigen Materials in einen Brennraum (3) eines mit fossilen Festbrennstoffen beheizten Heizkessels nach einem beliebigen der Ansprüche 1 bis 6, dadurch gekennzeichnet, daß sie eine Einspeisedüse (1) zum Einspeisen des in einer geringen Gasmenge in Suspension gehaltenen pulverförmigen Materials in den Brennraum und mindestens eine Düse (4) zur Einspeisung warmer Luft oder warmen Gases um oder knapp unterhalb der Einspeisedüse des in Gas gehaltenen pulverförmigen Materials in Mengen von mindestens 1 Kg pro Kg des im Trägergas suspendierten Materials aufweist.

## Claims

1. A method of injecting a powder material into the hearth of a solid fossil fuel boiler, wherein the powder material is put into suspension in a gas, and is then inserted (1) into the hearth, the method being characterized in that the powder material is put into suspension in a small flow rate of gas which is injected into the hearth at low speed, and in that an auxiliary flow of hot air or hot gas is inserted (4) into the hearth around the suspension gas or slightly below it at a rate of at least 1 kg per kg of material in suspension in said gas, and at a speed on inlet into the hearth lying between 30 meters per second (m/s) and 70 m/s.

2. A method according to claim 1, characterized in that the gas for putting the powder material into suspension is cold air.

3. A method according to claim 1 or 2, characterized in that the gas charged with the powder material is injected at a plurality of points around the hearth (11A, 11 B, 11 C, 11 D, Figure 3).

4. A method according to any one of claims 1 to 3, characterized in that the hot air inserted into the hearth around or slightly below the suspension gas is taken from the hearth's combustion air feed.

5. A method according to any one of claims 1 to 4, characterized in that the gas charged with powder material is injected into the hearth at a level where the maximum temperature of the flue gases lies between 1000°C and 1500°C.

6. A method according to any one of claims 1 to 5, for injecting lime into the hearth of a coal boiler, characterized in that the points of injection into the hearth are chosen in such a manner that the transit time of the powdered lime through the hearth between the level at which it is injected and the level at which the flue gas temperature is down to 800°C is about 2 seconds.

7. A device for injecting a powder material into the hearth (3) of a solid fossil fuel boiler for implementing the method according to any one of claims 1 to 6, characterized in that the device comprises an injection nozzle (1) for injecting the powder material in suspension in a low gas flow rate into the hearth, and at least one injection nozzle (4) for injecting hot air or hot gas around or slightly below the injection nozzle for injecting the carrier gas carrying the powder material, at a flow rate of at least 1 kg per kg of material in suspension in the said carrier gas.
